# EUROPÄISCHE PATENTSCHRIFT

(11) **EP 2 444 560 B1**
(45) Veröffentlichungstag und Bekanntmachung des Hinweises auf die Patenterteilung: **23.12.2015**
(21) Anmeldenummer: 11008402.7
(22) Anmeldetag: 19.10.2011
(51) Int. Cl.: E04B 1/32, E04B 7/10, E04B 1/16, A63C 19/10, A63G 21/18

(54) **Bob- oder Rodelbahn mit mindestens einem gekrümmten Konstruktionselement aus Beton sowie ein Verfahren zur Erstellung eines derartigen Bob- oder Rodelbahn**
Bobsled or Luge track with at least one bent construction element made from concrete and method for producing such a bobsled or Luge track
Piste de bobsleigh ou luge dotée d'au moins un élément de construction incurvé en béton et procédé de réalisation d'une telle piste de bobsleigh ou luge

(30) Priorität: 20.10.2010 AT 17402010
(43) Veröffentlichungstag der Anmeldung: 25.04.2012
(73) Patentinhaber: Technologiezentrum Ski- und Alpinsport GmbH, 6020 Innsbruck (AT)
(72) Erfinder: Nachbauer, Werner, 6020 Innsbruck (AT); Hasler, Michael, 6020 Innsbruck (AT); Kluibenschedl Andreas, 6410 Telfs (AT)
(74) Vertreter: Gangl, Markus

(56) Entgegenhaltungen:
- EP-A1- 0 837 194
- EP-A1- 0 947 639
- DE-A1- 1 559 460
- DE-A1- 10 149 922
- FR-A1- 2 903 437
- JP-A- H08 157 249

## Beschreibung

Die Erfindung betrifft eine Bob- oder Rodelbahn mit mindestens einem gekrümmten, eine gespritzte, bewehrte Ortbetontragschicht aufweisenden Konstruktionselement aus Beton.

Für die Herstellung einer derartigen Bob- oder Rodelbahn wird gemäß JP H08 157249 A eine Spritzbetonmischung verwendet, die an den Bewehrungselementen derart gut haftet, dass keine Schalung erforderlich ist.

Erfindungsgemäß ist vorgesehen, dass die Ortbetontragschicht mit einer eine doppelt gekrümmte Sichtfläche aufweisenden verlorenen Schalung aus aus hochfestem Beton hergestellten Fertigteilschalen im Verbund ist.

Für die Konstruktion von Gewölben oder dergleichen werden nach der EP 947639 A oder der DE 10149922 A vorgefertigte, insbesondere doppelt gekrümmte, Betonteile verwendet, die anschließend mit Ortbeton überdeckt werden.

Nach der Erfindung werden entsprechend der dreidimensionalen Formgebung des Bauwerks einzelnen Feldern der gekrümmten Konstruktionselemente entsprechende Schalformen bestimmt, in denen dann unter Verwendung eines hochfesten, insbesondere faserverstärkten, selbstverdichtenden Betons die einzelnen Fertigteilschalen für die verlorene Schalung erzeugt werden. Die Fertigteilschalen werden dann, gegebenenfalls nach Maßnahmen zur Verbesserung der Verbundwirkung zum Ortbeton, vor Ort auf vorhandenen dauerhaften Abstützungen bzw. nur vorübergehend errichteten Stützgerüsten angeordnet, miteinander abgedichtet verbunden und mit geeigneten Bewehrungen versehen. Die Bewehrungen können dabei, auch zur Förderung des Kühlmediums dienen, wenn sie als durchströmbare Rohre ausgebildet werden. Selbstverständlich ist es natürlich auch möglich, die Rohre für ein Kühl- (oder Heizmedium) zusätzlich zur Bewehrung an der Verbundfläche der Fertigteilschalen anzuordnen.

Aus Gewichtsgründen ist die Dicke der Betonschicht der Fertigteilschalen so gering als möglich, beispielsweise zwischen zwei und zehn Zentimetern, wobei als Transportsicherung Verstärkungsstreben vorgesehen werden können, um die räumliche Stabilität der Fertigteilschalen zu verbessern. Die Versteifungsstreben werden direkt in den Beton eingebunden oder nachträglich an Ösen fixiert, die bei der Herstellung in den Beton eingebracht werden.

Die an die Baustelle verbrachten, und auf den Abstützungen angeordneten Fertigteilschalen werden dann mit Ortbeton überspritzt.

Nachstehend wird nun die Erfindung anhand der Figuren der beiliegenden Zeichnung näher beschrieben, ohne darauf beschränkt zu sein. Es zeigen:
- Fig. 1: eine Ansicht von drei Fertigteilschalen als Schalung für einen Abschnitt einer Bob- und Rodelbahn,
- Fig. 2: einen Vertikalschnitt durch ein Element näch Fig. 1, Fig. 3 und 4 zwei Ausführungsbeispiele der Randausbildung der Fertigteilschalen nach Fig. 1 und
- Fig. 5, 6 und 7: Beispiele für den Verbund zwischen den Fertigteilschalen und dem Ortbeton.

Fig. 1 zeigt eine aus drei Fertigteilschalen 1 zusammengesetzte, verlorene Schalung eines Abschnitts einer Bob- bzw. Rodelbahn 10, wobei Verstrebungen und Stützen 7 die relativ filigranen, vorgefertigten Fertigteilschalen 1, deren Dicke beispielsweise zwischen drei und fünf Zentimeter beträgt, und deren gekrümmte Sichtflächen nach Vereisung die Fahrbahn 12 bildet, während des Transports und bei der Aufstellung im Gelände stützen. An der Verbundfläche 2, die die Außenseite der Fertigteilschalen 1 darstellt, werden Bewehrungen 11 und Leitungen für ein Kühlmedium verlegt, und anschließend wird die Ortbetontragschicht 8 aufgespritzt. Fig. 2 zeigt zusätzlich noch eine abschließende Isolier- bzw. Dämmschicht 13. Die Fertigteilschalen 1, 6 sind an ausgewählten, vorberechneten Positionen mit Steck- bzw. Gewindehülsen 14 versehen, an denen die Stützen 7, die Abstandhalter 9 oder Verbundhilfen, wie die Anker 5, fixiert sein können.

Die Aufteilung der verlorenen Schalung in einzelne Elemente 1 erlaubt deren Vorfertigung an einer geeigneten Betriebsstätte, wobei die jeweils günstigste Lage oder Stellung der Schalform zum Betonieren für jede einzelne Fertigteilschale 1 frei bestimmt werden kann. Der gegebenenfalls eingefärbte hochfeste oder höherwertige Beton für die Fertigteilschalen 1 ist von höherer Festigkeit als Normalbeton und enthält insbesondere metallische oder mineralische Verstärkungsfasern, wie Stahl, Glas, usw. (Faserbeton), sodass möglichst geringe Dicken (ab 2 cm) ausführbar sind. Die Stoßflächen zu den benachbarten Elementen der verlorenen Schalung können, wie aus der Fig. 3 oder 4 ersichtlich ist, unterschiedlich ausgebildet sein, beispielsweise flach stoßend, einfach abgestuft oder mit Nut und Feder, usw. Die Verbundflächen 2 zum Ortbeton können, wie die Fig. 5 bis 7 zeigen, je nach Größe der zu übertragenden Kräfte ebenfalls unterschiedlich ausgebildet sein, beispielsweise glatt (Fig. 5), geraut (z.B. durch Sandstrahlen) oder gezahnt (Fig. 6), mit vorstehenden Ankern 5 od. dgl. (Fig. 7) bzw. auch mit einer chemischen Haftbrücke od. dgl. versehen sein.

Die Abdichtung der Fugen 3 zwischen den einzelnen Fertigteilschalen 1 kann mittels eingelegter Dichtungsstreifen erfolgen.

## Patentansprüche

1. Bob- oder Rodelbahn mit mindestens einem gekrümmten, eine gespritzte, bewehrte Ortbetontragschicht (8) aufweisenden Konstruktionselement aus Beton, **dadurch gekennzeichnet, dass** die Ortbetontragschicht (8) mit einer eine doppelt gekrümmte Sichtfläche aufweisenden verlorenen Schalung aus aus hochfestem Beton hergestellten Fertigteilschalen (1) im Verbund ist.

2. Bob- oder Rodelbahn nach Anspruch 1, **dadurch gekennzeichnet, dass** die Bewehrung (11) der Ortbetontragschicht (8) von einem Medium durchströmbare Rohre aufweist.

3. Verfahren zur Erstellung einer Bob- oder Rodelbahn nach Anspruch 1, **dadurch gekennzeichnet, dass** jedes gekrümmte Konstruktionselement in Felder eingeteilt wird, zu denen entsprechende Fertigteilschalen (1) in gekrümmten Schalformen vorgefertigt werden, dass vor Ort Stützen (7) erstellt und darauf die vorgefertigten Fertigteilschalen (1) zu einer Schalung für eine Ortbetontragschicht (8) aneinander gefügt werden, dass anschließend Bewehrungen (11) verlegt werden, und schließlich die Ortbetontragschicht (8) aufgespritzt wird.

## Claims

1. A bobsleigh or luge track comprising at least one curved construction element of concrete, having a sprayed reinforced cast-in-situ concrete carrier layer (8), **characterised in that** the cast-in-situ concrete carrier layer (8) is combined with a lost formwork having a doubly curved visible surface and comprising prefabricated shell portions (1) produced from high-strength concrete.

2. A bobsleigh or luge track according to claim 1 **characterised in that** the reinforcement (11) of the cast-in-situ concrete carrier layer (8) has tubes through which a medium can flow.

3. A method of producing a bobsleigh or luge track according to claim 1 **characterised in that** each curved construction element is divided into fields, for which corresponding prefabricated shell portions (1) are prefabricated in curved shell moulds, that supports (7) are produced in situ and thereupon the prefabricated shell portions (1) are joined together to provide a formwork for a cast-in-situ concrete carrier layer (8), that then reinforcements (11) are placed and finally the cast-in-situ concrete carrier layer (8) is sprayed on.

## Revendications

1. Piste de bobsleigh ou de luge avec au moins un élément de construction incurvé en béton présentant une couche de support injectée en béton armé coulée sur place (8), **caractérisée en ce que** la couche de support en béton coulé sur place (8) est combinée à un coffrage perdu, présentant une surface visible doublement incurvée, composé de coques en éléments préfabriqués (1) fabriqués en béton à haute résistance.

2. Piste de bobsleigh ou de luge selon la revendication 1, **caractérisée en ce que** l'armature (11) de la couche de support en béton coulé sur place (8) présente des tubes pouvant être traversés par un milieu.

3. Procédé de fabrication d'une piste de bobsleigh ou de luge selon la revendication 1, **caractérisé en ce que** chaque élément de construction incurvé est divisé en zones, par rapport auxquelles des coques en éléments préfabriqués correspondantes (1) sont fabriquées à l'avance dans des moules incurvés, **en ce que** des montants (7) sont installés sur place et sur ceux-ci les coques en éléments préfabriqués (1) sont ajoutées les unes aux autres en formant une coque pour une couche de support en béton coulé sur place (8), **en ce que** des armatures (11) sont ensuite posées, et, pour finir, la couche de support en béton coulé sur place (8) est injectée.
